# EUROPÄISCHE PATENTSCHRIFT

(11) **EP 3 011 802 B1**
(45) Veröffentlichungstag und Bekanntmachung des Hinweises auf die Patenterteilung: **20.12.2017**
(21) Anmeldenummer: 14730934.8
(22) Anmeldetag: 18.06.2014
(51) Int. Cl.: H05B 6/10, H05B 6/36

(54) **HEIZVORRICHTUNG**
HEATING DEVICE
DISPOSITIF DE CHAUFFAGE

(30) Priorität: 19.06.2013 DE 102013211563
(43) Veröffentlichungstag der Anmeldung: 27.04.2016
(73) Patentinhaber: Behr-Hella Thermocontrol GmbH, 59557 Lippstadt (DE)
(72) Erfinder: HEEPER, Lars, 33102 Paderborn (DE); MARQUAS, Karsten, 59757 Arnsberg (Voßwinkel) (DE); NAGEL, Dirk, 33102 Paderborn (DE); STALLEIN, Matthias, 33397 Rietberg (DE); STEINKAMP, Michael, 59558 Lippstadt (DE)
(74) Vertreter: Grauel, Andreas
(86) Internationale Anmeldenummer: PCT/EP2014/062854
(87) Internationale Veröffentlichungsnummer: WO 2014/202683

(56) Entgegenhaltungen:
- EP-A1- 0 732 866
- EP-A1- 2 333 455
- WO-A1-2009/050631
- GB-A- 787 125

## Beschreibung

### Technisches Gebiet

Die Erfindung betrifft eine Heizvorrichtung mit einem Gehäuse mit einem darin angeordneten Fluidkanal mit einem Fluideinlass und einem Fluidauslass, wobei in dem Gehäuse ein ein magnetisches Wechselfeld erzeugendes Element vorgesehen ist, welches durch zumindest eine Wandung von dem Fluidkanal abgedichtet abgeteilt ist, wobei weiterhin zumindest ein metallisches Flächenheizelement vorgesehen ist, welches durch das magnetische Wechselfeld aufheizbar ist, wobei das zumindest eine Flächenheizelement im Fluidkanal angeordnet ist.

### Stand der Technik

Heizvorrichtungen sind im Stand der Technik bekannt. So gibt es luftseitige Heizvorrichtungen, die sogenannte PTC-Heizelemente aufweisen, die elektrisch bestromt werden und sich dadurch erwärmen. Über luftseitige Lamellen, die mit den PTC-Elementen in Kontakt sind, wird die Wärme auf die durchströmende Luft übertragen. Diese Heizvorrichtungen weisen jedoch einen grundsätzlich anderen Aufbau auf, als für flüssige Medien notwendig.

Heizvorrichtungen für flüssige Medien sind mit einem geschlossenen Gehäuse versehen, die mit einem Fluidkanal ausgebildet sind, mit einem Fluideinlass und einem Fluidauslass, wobei in das Gehäuse ein Heizelement ragt, das mit einem PTC-Element beheizt wird.

Diese Heizvorrichtung für flüssige Medien weisen den Nachteil auf, dass die Wärme in einem anderen Bereich erzeugt wird, als in dem Fluidkanal, durch welchen das flüssige Medium strömt, das erwärmt werden soll. Dadurch wird aufgrund der vorhandenen Übergangswiderstände eine verzögerte Erwärmung erreicht, die als nachteilig zu erachten ist. Die Dokumenten GB 787 125 A und WO 2009/050631 A1 offenbaren Heizvorrichtungen nach dem Stand der Technik.

### Darstellung der Erfindung, Aufgabe, Lösung, Vorteile

Daher ist es die Aufgabe der vorliegenden Erfindung eine Heizvorrichtung bereitzustellen, die geeignet ist ein Fluid induktiv zu erwärmen, wobei sich die Heizvorrichtung insbesondere durch eine kostengünstige und wenig komplexe Gestaltung auszeichnet.

Die Aufgabe der vorliegenden Erfindung wird durch eine Heizvorrichtung mit den Merkmalen des Anspruchs 1 gelöst.

Ein Ausführungsbeispiel der Erfindung betrifft eine Heizvorrichtung mit einem Gehäuse mit einem darin angeordneten Fluidkanal mit einem Fluideinlass und einem Fluidauslass, wobei in dem Gehäuse ein ein magnetisches Wechselfeld erzeugendes Element vorgesehen ist, welches durch zumindest eine Wandung von dem Fluidkanal abgedichtet abgeteilt ist, wobei weiterhin zumindest ein metallisches Flächenheizelement vorgesehen ist, welches durch das magnetische Wechselfeld aufheizbar ist, wobei das zumindest eine Flächenheizelement im Fluidkanal angeordnet ist, wobei zumindest eines der Flächenheizelemente aus einem magnetischen Material gebildet ist.

Dadurch ist das das magnetische Wechselfeld erzeugende Element außerhalb des Fluidkanals und der Fluidströmung durch den Fluidkanal angeordnet, wobei das Flächenheizelement im Fluidkanal und somit in der Fluidströmung angeordnet ist. Dadurch wird bevorzugt eine Trennung des elektrischen Systems, nämlich zwischen dem das magnetische Wechselfeld erzeugenden Element außerhalb des Fluidkanals und dem sich erwärmenden Flächenheizelement in dem Fluidkanal erreicht.

Durch das Vorsehen zumindest eines magnetischen Flächenheizelementes kann eine Abschirmung des magnetischen Wechselfeldes erreicht werden. Dies ist vorteilhaft, um eine ungewollte Beeinflussung von benachbarten elektrischen oder elektronischen Einrichtungen zu vermeiden. Durch das magnetische Flächenheizelement, kann die Ausbreitung des magnetischen Wechselfeldes abgeschwächt oder vollständig unterbunden werden.

Es wird ebenfalls beansprucht, dass das das magnetische Wechselfeld erzeugende Element hin zum Gehäuse im Wesentlichen von einem ersten aus einem magnetischen Material gebildeten Element umgeben ist.

Ein aus einem magnetischen Material gebildetes Element kann verwendet werden, um die Ausbreitung des magnetischen Wechselfeldes zu reduzieren oder gänzlich zu unterdrücken. Dies ist besonders vorteilhaft, da durch die Begrenzung der Ausbreitung eine ungewollte negative Beeinflussung von benachbarten elektrischen und/oder elektronischen Systemen vermieden werden kann. Außerdem kann durch die Begrenzung der Ausbreitung eine ungewollte Erwärmung von benachbart angeordneten metallischen Strukturen vermieden werden.

Mit umgeben ist vorteilhafterweise gemeint, dass das das magnetische Wechselfeld erzeugende Element insbesondere in der Ausbreitungsrichtung des magnetischen Wechselfeldes derart mit einem aus einem magnetischen Material gebildeten Element umgeben ist, dass die Ausbreitung des magnetischen Wechselfeldes reduziert oder gänzlich verhindert wird. Das magnetische Material bildet dabei eine Abschirmung für das magnetische Wechselfeld. Im Falle einer im Wesentlichen hohlzylindrischen Spule als das das magnetische Wechselfeld erzeugende Element, könnte die Spule erfindungsgemäß beispielsweise mit einem hohlzylindrischen Element umgeben sein, indem die Spule in dieses hohlzylindrische Element eingesteckt ist.

Dabei ist es nicht notwendig, dass das das magnetische Wechselfeld erzeugende Element in physischem Kontakt mit dem aus einem magnetischen Material gebildeten Element steht oder dieses, ähnlich einer Beschichtung, vollständig umfasst wird. Vorteilhafterweise ist das aus einem magnetischen Material gebildete Element dabei im Wesentlichen der Form des Elementes, welches das magnetische Wechselfeld erzeugt, folgend ausgebildet.

Weiterhin ist es zu bevorzugen, wenn das Gehäuse aus einem nicht elektrisch leitfähigen Material gebildet ist.

Ein nicht elektrisch leitfähiges Material wie beispielsweise ein Kunststoff ist besonders vorteilhaft, da das Gesamtgewicht der Heizvorrichtung dadurch reduziert werden kann. Außerdem ist die Formgebung und Herstellung des Gehäuses dadurch einfacher und kostengünstiger.

Es wird ebenfalls beansprucht, dass das das magnetische Wechselfeld erzeugende Element hin zur Mitte des Gehäuses im Wesentlichen von einem zweiten aus einem magnetischen Material gebildeten Element umgeben ist.

Analog zu der Begrenzung der Ausbreitung des magnetischen Wechselfeldes nach außen zum Gehäuse hin, kann auch die Ausbreitung des magnetischen Wechselfeldes nach innen hin zur Mitte des Gehäuses durch ein aus einem magnetischen Material gebildeten Element begrenzt werden. Dabei kann vorteilhafterweise im Inneren des Gehäuses ein Bereich geschaffen werden, welcher frei von Einflüssen des magnetischen Wechselfeldes ist.

Es wird ebenfalls beansprucht, dass zwischen dem ersten aus einem magnetischen Material gebildeten Element und dem zweiten aus einem magnetischen Material gebildeten Element eine Einzahl oder Mehrzahl von Flächenheizelementen angeordnet ist, welche durch das magnetische Wechselfeld aufheizbar sind.

Die Flächenheizelemente können auf diese Weise durch das magnetische Wechselfeld aufgeheizt werden, während das magnetische Wechselfeld nach außen hin und zur Mitte des Gehäuses in seiner Ausbreitung begrenzt wird.

Weiterhin ist es zu bevorzugen, wenn das erste aus einem magnetischen Material gebildete Element und/oder das zweite aus einem magnetischen Material gebildete Element jeweils ein Flächenheizelement bildet.

Die aus einem magnetischen Material gebildeten Elemente können ebenfalls Flächenheizelemente darstellen, wodurch insgesamt ein kompakterer Aufbau der Heizvorrichtung erreicht werden kann.

Auch ist es vorteilhaft, wenn zumindest eines der Flächenheizelemente eine Einzahl oder Mehrzahl von Öffnungen aufweist, welche von einem Fluid durchströmbar sind.

Durch Öffnungen, welche von einem Fluid umströmt oder durchströmt werden können, kann insgesamt eine optimierte Fluidströmung erreicht werden. Außerdem kann die Durchmischung des Fluids verbessert werden, was zu einer höheren Temperaturhomogenität beiträgt. Dies verbessert insgesamt den Wirkungsgrad der Heizvorrichtung.

Außerdem ist es zweckmäßig, wenn durch die Einzahl oder Mehrzahl der Öffnungen in dem jeweiligen Flächenheizelement maximal eine Materialmenge von 0% bis 50%, vorzugsweise von 10% bis 40%, dabei vorzugsweise von 20% bis 30% im Vergleich zur Materialmenge des Ausgangsmaterials des jeweiligen Flächenheizelementes entfernt wird.

Durch das Vorsehen einer verbleibenden Mindestmaterialmenge für das Flächenheizelement kann sichergestellt werden, dass die abschirmende Wirkung ausreichend stark bleibt, um das magnetische Wechselfeld ausreichend zu begrenzen. Dies gilt insbesondere für Flächenheizelemente, die aus einem magnetischen Material gefertigt sind und im Bereich der Mitte des Gehäuses oder an einer der Innenflächen des Gehäuses angeordnet sind und unter anderem den Zweck erfüllen die Ausbreitung des magnetischen Wechselfeldes zu begrenzen.

Gemäß einer besonders günstigen Weiterbildung der Erfindung, kann es vorgesehen sein, dass das das magnetische Wechselfeld erzeugende Element durch eine Spule gebildet ist, welche mit einer Wechselstromquelle verbindbar ist.

Weiterhin ist es zu bevorzugen, wenn die in dem das magnetische Wechselfeld erzeugende Element entstehende Wärmemenge und/oder die Wärmemenge, welche in einer Steuereinheit entsteht, welche das das magnetische Wechselfeld erzeugende Element steuert und/oder regelt, zur Aufheizung des Fluids verwendbar ist.

Dies kann beispielsweise über thermische Brücken erreicht werden, welche eine thermisch leitende Verbindung zwischen den wärmeerzeugenden Bereichen und dem Fluid erzeugen.

Auch ist es vorteilhaft, wenn das Flächenheizelement einseitig oder beidseitig von einem Fluid beströmbar ist.

Das Flächenheizelement steht bevorzugt in direktem Kontakt mit dem durch den Fluidkanal durchströmenden Fluid. Dadurch wird eine schnelle Erwärmung des Fluids erreicht.

Weiterhin kann es besonders vorteilhaft sein, wenn das Flächenheizelement beidseitig von einem Fluid beströmbar ist, wobei die Strömungsrichtung des Fluids auf der einen Seite des Flächenheizelementes gleich oder entgegengesetzt der Strömungsrichtung auf der anderen Seite des Flächenheizelementes ist. Dadurch wird das Fluid seriell erst an der einen Seite und danach an der anderen Seite des Flächenheizelementes vorbei geführt. Dies steigert die Effektivität der Erwärmung.

Ein bevorzugtes Ausführungsbeispiel ist dadurch gekennzeichnet, dass das ein magnetisches Wechselfeld erzeugende Element ein im Wesentlichen hohlzylindrisches Element ist.

Auch ist es zu bevorzugen, wenn das Flächenheizelement ein im Wesentlichen hohlzylindrisches Element ist.

Weiterhin ist es zu bevorzugen, wenn das ein magnetisches Wechselfeld erzeugende Element ein hohlzylindrisches Element ist, wobei zumindest ein Flächenheizelement radial innerhalb und/oder außerhalb des hohlzylindrischen das magnetische Wechselfeld erzeugenden Elementes angeordnet ist. Dadurch kann eine bauraumgünstige Heizvorrichtung erzeugt werden.

Auch ist es zu bevorzugen, wenn radial innerhalb und außerhalb des hohlzylindrischen das ein magnetisches Wechselfeld erzeugenden Elements ein oder mehrere hohlzylindrische Flächenheizelemente angeordnet sind. Auch dadurch kann die Wärmeleistung erhöht werden.

Darüber hinaus kann es vorgesehen sein, dass das ein magnetisches Wechselfeld erzeugendes Element eine im Wesentlichen hohlzylindrische Spule ist.

Auch ist es vorteilhaft, wenn die Steuereinheit mit dem Gehäuse verbunden oder in dieses integriert ist.

Darüber hinaus kann es vorteilhaft sein, wenn das Gehäuse aus einem magnetfeldabsorbierenden oder für magnetische Wechselfelder intransparenten Material besteht.

Weiterhin ist es zweckmäßig, wenn die Wandung aus einem magnetfeldtransparenten Material besteht.

Vorteilhafte Weiterbildungen der vorliegenden Erfindung sind in den Unteransprüchen und in der nachfolgenden Figurenbeschreibung beschrieben.

### Kurze Beschreibung der Zeichnungen

Im Folgenden wird die Erfindung anhand von Ausführungsbeispielen unter Bezugnahme auf die Zeichnungen detailliert erläutert. In den Zeichnungen zeigen:
- Fig.1: eine Ansicht einer erfindungsgemäßen Heizvorrichtung, wobei das äußere Gehäuse nur teilweise bzw. transparent dargestellt ist,
- Fig. 2: eine weitere Ansicht der Heizvorrichtung gemäß Fig. 1, wobei das zentrale Rohr in der Heizvorrichtung in einem Teilschnitt darge-stellt ist, wodurch der Strömungskanal und der Dorn im Inneren des Rohrs zu erkennen sind, und
- Fig. 3: eine weitere Ansicht der Heizvorrichtung gemäß der Fig. 1 und 2, wobei eine Spule dargestellt ist, welche ein magnetisches Wechselfeld erzeugt, wodurch Heizelemente im Inneren der Heizvorrichtung aufgeheizt werden können.

### Bevorzugte Ausführung der Erfindung

Die Figur 1 zeigt eine Ansicht einer Heizvorrichtung 1. Die Heizvorrichtung 1 ist durch ein Gehäuse 2 gebildet, welches nach oben hin durch einen Deckel 6 und nach unten hin durch einen Deckel 7 abgeschlossen ist. Das Gehäuse 2 weist dabei eine hohlzylindrische Form auf. Innerhalb des Gehäuses 2 ist ein Flächenheizelement 3 angeordnet, welches ebenfalls als hohlzylindrischer Körper ausgebildet ist. Das Flächenheizelement 3 ist in den durch das Gehäuse 2 gebildeten Hohlzylinder eingesetzt.

Das Flächenheizelement 3 weist radial umlaufend eine Mehrzahl von Schlitzen auf, welche die Außenfläche des Flächenheizelementes 3 in eine Mehrzahl von Abschnitten unterteilt. Die einzelnen durch die Schlitze gebildeten Abschnitte sind in unterschiedliche Richtungen aus der Grundfläche des Flächenheizelementes 3 ausgelenkt. Teilweise sind die Abschnitte radial ins Zentrum des Flächenheizelementes 3 ausgelenkt und teilweise radial nach außen hin zum Gehäuse 2.

Innerhalb des Flächenheizelementes 3 ist ein weiteres Flächenheizelement 22 angeordnet. Dieses Flächenheizelement 22 ist ebenfalls als hohlzylindrischer Körper ausgebildet. Im Gegensatz zum äußeren Flächenheizelement 3 ist das Flächenheizelement 22 nicht profiliert und weist eine glatte zylindrische Mantelfläche auf.

Das Flächenheizelement 3 kann mit einzelnen seiner ausgelenkten Abschnitte sowohl an einer Innenwandung des Gehäuses 2 als auch an einer nach außen gerichteten Fläche des Flächenheizelementes 22 anliegen.

Innerhalb des Flächenheizelementes 2 ist ein Spulengehäuse 4 angeordnet, welches ebenfalls hohlzylindrisch ausgebildet ist. Der Außendurchmesser des Spulengehäuses 4 ist geringer als der Innendurchmesser des Flächenheizelementes 22. Der Außendurchmesser des Flächenheizelementes 22 ist geringer als der Innendurchmesser des Flächenheizelementes 3 und der Außendurchmesser des Flächenheizelementes 3 ist geringer als der Innendurchmesser des Gehäuses 2.

Je nach Ausgestaltung können die aus der Grundfläche des Flächenheizelementes 3 ausgelenkten Abschnitte einerseits an der Innenfläche des Gehäuses 2 anliegen und andererseits an der Außenfläche des Flächenheizelementes 22 anliegen.

Im Inneren des Spulengehäuses 4, welches in Figur 1 in einer Schnittdarstellung gezeigt ist, ist eine Aussparung 5 vorgesehen, welche radial umlaufend ausgestaltet ist. In dieser Aussparung 5 kann ein Spulenkörper eingesetzt werden. Der Spulenkörper ist in der Figur 1 nicht dargestellt.

Im Zentrum des Spulengehäuses 4 ist ein Rohr 8 angeordnet. Dieses Rohr 8 ist ebenfalls hohlzylindrisch ausgebildet. Der Außendurchmesser des Rohres 8 ist geringer als der Innendurchmesser des hohlzylindrisch ausgestalteten Spulengehäuses 4. Das Rohr 8 ist an seinem unteren Endbereich an dem unteren Deckel 7 abgestützt. Am oberen Endbereich des Rohres 8 besteht ein Luftspalt zwischen dem oberen Deckel 6 und dem Rohr 8. Zwischen dem Spulengehäuse 4 und dem unteren Deckel 7 ist ein Luftspalt 9 vorgesehen. Der obere Endbereich des Spulengehäuses 4 liegt im Gegensatz dazu flächig an dem oberen Deckel 6 an. Das Rohr 8 stellt, sofern es induktiv erwärmbar ist, ebenfalls ein Flächenheizelement dar.

Zwischen dem Gehäuse 2 und dem Flächenheizelement 22 bildet sich ein Kanal 11 aus, in welchen das Flächenheizelement 3 eingesetzt ist. Zwischen dem Flächenheizelement 22 und dem Spulengehäuse 4 bildet sich ein Kanal 10 aus. Schließlich bildet sich zwischen dem Spulengehäuse 4 und dem Rohr 8 ein Kanal 14 aus. Diese Kanäle 10, 11, 14 können von einem Fluid durchströmt werden. Die genaue Durchströmungsreihenfolge wird in den nachfolgenden Figuren dargestellt.

Der obere Deckel 6 ist derart ausgestaltet, dass er das Gehäuse 2 nach oben hin fluiddicht abschließt. Dazu ragt der Deckel 6 mit einem zylindrischen Abschnitt, welcher eine radial umlaufende Nut aufweist, in das Innere des Gehäuses 2 hinein. Wie bereits beschrieben, liegt das Spulengehäuse 4 an einer Fläche des Deckels 6 im Inneren des Gehäuses 2 an, so dass kein Fluidstrom zwischen dem Spulengehäuse 4 und dem Deckel 6 strömen kann.

Zwischen dem Flächenheizelement 22 und dem Deckel 6 ist ein Luftspalt 15 vorgesehen, so dass eine Fluidströmung zwischen dem Kanal 10 und dem Kanal 11 über das Flächenheizelement 22 hinweg entstehen kann.

Der untere Deckel 7 schließt das Gehäuse 2 nach unten hin fluiddicht ab. Hierzu weist der Deckel 7 einen zylindrischen Abschnitt auf, weicher an seiner radialen Randfläche eine radial umlaufende Nut aufweist, wobei der Deckel 7 mit diesem zylindrischen Abschnitt in das Gehäuse 2 eingesetzt ist. Die zylindrische Form des Deckels 7 bzw. des Deckels 6 korrespondiert dabei mit der Innenkontur des Gehäuses 2, so dass ein passgenauer Sitz zwischen dem Deckel 6, 7 und dem Gehäuse 2 erzeugbar ist.

Der untere Deckel 7 weist nachfolgend auf den ersten zylindrischen Bereich einen zweiten zylindrischen Bereich auf, welcher einen geringeren Außendurchmesser als der untere erste zylindrische Bereich aufweist. Auf diesem oberen zylindrischen Bereich geringeren Durchmessers sitzt das Rohr 8 auf.

Zwischen dem Spulengehäuse 4 und dem Deckel 7 ist der Luftspalt 9 vorgesehen. Durch diesen Luftspalt 9 kann ein Fluidstrom zwischen dem Spulengehäuse 4 und dem Deckel 7 strömen. Das Flächenheizelement 22 ist über den oberen zylindrischen Bereich des unteren Deckels 7 geschoben und sitzt auf dem unteren zylindrischen Bereich auf. Zwischen dem oberen zylindrischen Bereich und dem Flächenheizelement 22 können Befestigungselemente wie etwa Verschraubungen, Verklebungen oder Vernietungen vorgesehen sein. Auf diese Weise kann das Flächenheizelement 22 am unteren Deckel 7 angebunden werden. Ebenso kann das Rohr 8 über ähnliche Befestigungen am unteren Deckel 7 angebunden werden.

Der untere Deckel 7 weist einen ersten Fluidanschluss 12 auf, welcher an einer radialen Fläche des oberen zylindrischen Abschnitts des Deckels 7 angeordnet ist. Weiterhin weist der Deckel 7 einen zweiten Fluidanschluss 13 auf, welcher an der unteren Fläche des Deckels 7 angeordnet ist. Der Fluidanschluss 12 bzw. der Fluidanschluss 13 können jeweils je nach Strömungsrichtung der Heizvorrichtung 1 sowohl als Fluideinlass als auch als Fluidauslass dienen. Im Inneren des Deckels 7 ist eine Umlenkung vorgesehen, welche den radial verlaufenden Fluidanschluss 12 in eine axiale Richtung umlenkt.

Die Figur 2 zeigt eine ähnliche Darstellung der Heizvorrichtung 1, wie sie bereits in Figur 1 gezeigt wurde. Abweichend zu der Darstellung der Figur 1 ist das Rohr 8 im Inneren der Heizvorrichtung 1 entlang der Mittelachse des Rohres 8 geschnitten dargestellt. Es ist ein Dorn 20 zu erkennen, welcher im Inneren des Rohres 8 verläuft. Zwischen dem Dorn 20, der im Wesentlichen stabförmig mit einem spitz zulaufenden nach unten gerichteten Ende ausgebildet ist, und der Innenwandung des Rohres 8 bildet sich ein weiterer Kanal 21 aus. Durch diesen Kanal 21 kann ebenfalls ein Fluid strömen.

In einer möglichen Durchströmungsreihenfolge könnte über den Fluidanschluss 13 ein Fluid in den Kanal 21 im Inneren des Rohres 8 einströmen. Dort wird der Dorn 20 umströmt. Das Fluid strömt nach oben durch den Kanal 21 hin zum Deckel 6. Zwischen dem Rohr 8 und dem Deckel 6 ist ein Luftspalt vorgesehen, wodurch das Fluid aus dem Rohr 8 austreten kann und in den Kanal 14, welcher zwischen dem Rohr 8 und dem Spulengehäuse 4 ausgebildet ist, einströmen kann. Dort kann das Fluid nach unten strömen und durch den Luftspalt 9, welcher zwischen dem Spulengehäuse 4 und dem Deckel 7 ausgebildet ist, schließlich in den Kanal 10 strömen, welcher zwischen dem Flächenheizelement 22 und dem Spulengehäuse 4 ausgebildet ist. Im oberen Bereich ist zwischen dem Flächenheizelement 22 und dem Deckel 6 ein Luftspalt 15 vorgesehen, durch welchen das Fluid in den Kanal 11 strömen kann, welcher zwischen dem Flächenheizelement 22 und der Gehäuseinnenwand ausgebildet ist. Entlang des Kanals 11 kann das Fluid nach unten strömen und schließlich über den Fluidanschluss 12 im Deckel 7 aus der Heizvorrichtung 1 ausströmen. Das Flächenheizelement 3 unterteilt dabei den Kanal 11 in weitere Teilkanäle, die ebenfalls vom Fluid durchströmt werden können.

Die Figur 3 zeigt eine weitere schematische Ansicht der Heizvorrichtung 1. Im Unterschied zu den Figuren 1 und 2 ist in Figur 3 ein Spulenkörper 30 innerhalb des Spulengehäuses 4 dargestellt. Der Spulenkörper 30 ist durch eine hohlzylindrische einfach gewickelte Spule gebildet. Alternativ kann auch eine mehrfach, insbesondere eine zweifach gewickelte, Spule vorgesehen werden.

Durch eine Bestromung des Spulenkörpers 30, beispielsweise mit einer Wechselspannung, kann ein magnetisches Feld innerhalb der Heizvorrichtung 1 erzeugt werden. Sowohl das Rohr 8 als auch die Flächenheizelemente 3 und 22 sind dabei aus einem metallischen Material gebildet.

Aufgrund des magnetischen Wechselfeldes, das durch den Spulenkörper 30 erzeugt wird, können das Rohr 8 sowie die Flächenheizelemente 3 und 22 erwärmt werden. Sowohl an den Flächenheizelementen 3 und 22 als auch am Rohr 8 kann ein Fluid vorbeiströmen, welches im Vorbeiströmen die Wärme von den Flächenheizelementen 3 und 22 bzw. dem Rohr 8 aufnimmt.

Das Flächenheizelement 3 bzw. das Rohr 8 sind vorteilhafterweise aus einem magnetischen Material gebildet. Auf diese Weise ist es möglich das magnetische Wechselfeld, welches durch den Spulenkörper 30 erzeugt wird, in seiner räumlichen Ausdehnung einzudämmen. Dies ist insbesondere vorteilhaft, um die Auswirkungen des magnetischen Wechselfeldes außerhalb des Gehäuses 2 möglichst zu minimieren. Außerdem kann über ein Rohr 8 aus einem magnetischen Material ein wechselfeldfreier Innenbereich der Heizvorrichtung 1 realisiert werden.

Das Eindämmen des magnetischen Wechselfeldes ist insbesondere vorteilhaft, um ungewünschte Wechselwirkungen mit benachbarten elektrischen oder elektronischen Systemen möglichst zu vermeiden. Außerdem ist es vorteilhaft, um ungewollte Erwärmungen anderer metallischer Materialien auszuschließen. Weiterhin kann durch eine Begrenzung des magnetischen Wechselfeldes auf einen konzentrierten vorbestimmten Raum eine höhere Effizienz der Heizvorrichtung 1 insgesamt erreicht werden, da die Verluste, aufgrund von Streuung des magnetischen Wechselfeldes, geringer sind.

Das Gehäuse 2 kann in einer vorteilhaften Ausgestaltung, insbesondere dann, wenn das Flächenheizelement 3 aus einem magnetischen Material gebildet ist, aus einem nichtmetallischen oder nichtelektrisch leitenden bzw. nicht magnetischen Material wie beispielsweise einem Kunststoff gebildet sein.

Die Ausführung der Heizvorrichtung 1, wie sie in den Figuren 1 bis 3 dargestellt ist, ist lediglich beispielhaft. Von der Darstellung der Figuren 1 bis 3 und der zugehörigen Beschreibung geht keine beschränkende Wirkung aus. In den Figuren 1 bis 3 ist insbesondere eine Ausführung dargestellt, welche durch eine Anordnung von mehreren hohlzylindrischen Körpern zueinander Kanäle ausbildet, welche von einem Fluid durchströmt werden können. Das erfindungsgemäße Prinzip der Heizvorrichtung 1 kann ebenso auf anders ausgeformte Elemente einer Heizvorrichtung übertragen werden.

Insbesondere hinsichtlich der Materialwahl, der Abmessung und der Orientierung der einzelnen Elemente zueinander stellen die Figuren 1 bis 3 lediglich eine beispielhafte Ausführung dar und haben keinen beschränkenden Charakter. Die einzelnen Merkmale der Ausführungsbeispiele können untereinander kombiniert werden.

## Patentansprüche

1. Heizvorrichtung (1) mit einem Gehäuse (2) mit einem darin angeordneten Fluidkanal mit einem Fluideinlass (12, 13) und einem Fluidauslass (12, 13), wobei in dem Gehäuse (2) ein ein magnetisches Wechselfeld erzeugendes Element (30) vorgesehen ist, welches durch zumindest eine Wandung von dem Fluidkanal abgedichtet abgeteilt ist, wobei weiterhin zumindest ein metallisches Flächenheizelement (3, 8, 22) vorgesehen ist, welches durch das magnetische Wechselfeld aufheizbar ist, wobei das zumindest eine Flächenheizelement (3, 8, 22) im Fluidkanal angeordnet ist, **dadurch gekennzeichnet, dass** zumindest eines der Flächenheizelemente (3, 8) aus einem magnetischen Material gebildet ist, wobei das das magnetische Wechselfeld erzeugende Element (30) hin zum Gehäuse (2) im Wesentlichen von einem ersten aus einem magnetischen Material gebildeten Element (3) umgeben ist und das das magnetische Wechselfeld erzeugende Element (30) hin zur Mitte des Gehäuses (2) im Wesentlichen von einem zweiten aus einem magnetischen Material gebildeten Element (8) umgeben ist, wobei zwischen dem ersten aus einem magnetischen Material gebildeten Element (3) und dem zweiten aus einem magnetischen Material gebildeten Element (8) eine Einzahl oder Mehrzahl von Flächenheizelementen (22) angeordnet ist, welche durch das magnetische Wechselfeld aufheizbar sind.

2. Heizvorrichtung (1) nach Anspruch 1, **dadurch gekennzeichnet, dass** das Gehäuse (2) aus einem nicht elektrisch leitfähigen Material gebildet ist.

3. Heizvorrichtung (1) nach Anspruch 1 oder 2, **dadurch gekennzeichnet, dass** das erste aus einem magnetischen Material gebildete Element (3) und/oder das zweite aus einem magnetischen Material gebildete Element (8) jeweils ein Flächenheizelement (3, 8, 22) bildet.

4. Heizvorrichtung (1) nach einem der vorhergehenden Ansprüche, **dadurch gekennzeichnet, dass** zumindest eines der Flächenheizelemente (3, 8, 22) eine Einzahl oder Mehrzahl von Öffnungen aufweist, welche von einem Fluid durchströmbar sind.

5. Heizvorrichtung (1) nach Anspruch 4, **dadurch gekennzeichnet, dass** durch die Einzahl oder Mehrzahl der Öffnungen in dem jeweiligen Flächenheizelement (3, 8, 22) maximal eine Materialmenge von 0% bis 50%, vorzugsweise von 10% bis 40%, dabei vorzugsweise von 20% bis 30% im Vergleich zur Materialmenge des Ausgangsmaterials des jeweiligen Flächenheizelementes (3, 8, 22) entfernt wird.

6. Heizvorrichtung (1) nach einem der vorhergehenden Ansprüche, **dadurch gekennzeichnet, dass** das das magnetische Wechselfeld erzeugende Element durch eine Spule (30) gebildet ist, welche mit einer Wechselstromquelle verbindbar ist.

7. Heizvorrichtung (1) nach einem der vorhergehenden Ansprüche, **dadurch gekennzeichnet, dass** die in dem das magnetische Wechselfeld erzeugende Element (30) entstehende Wärmemenge und/oder die Wärmemenge, welche in einer Steuereinheit entsteht, welche das das magnetische Wechselfeld erzeugende Element (30) steuert und/oder regelt, zur Aufheizung des Fluids verwendbar ist.

## Claims

1. A heating device (1) having a housing (2) with, arranged therein, a fluid passage having a fluid inlet (12, 13) and a fluid outlet (12, 13), wherein an element (30) generating an alternating magnetic field is provided in the housing (2), which element is separated in a sealed manner from the fluid passage by at least one wall, wherein furthermore there is provided at least one metallic areal heating element (3, 8, 22) which can be heated by means of the alternating magnetic field, wherein the at least one areal heating element (3, 8, 22) is arranged in the fluid passage, **characterised in that** at least one of the areal heating elements (3, 8) is made of a magnetic material, wherein the element (30) generating the alternating magnetic field is enclosed, toward the housing (2), essentially by a first element (3) made of a magnetic material and the element (30) generating the alternating magnetic field is enclosed, toward the centre of the housing (2), essentially by a second element (8) made of a magnetic material, wherein one or more areal heating elements (22), which can be heated up by means of the alternating magnetic field, are arranged between the first element (3) made of a magnetic material and the second element (8) made of a magnetic material.

2. The heating device (1) as claimed in claim 1, **characterised in that** the housing (2) is made of an electrically nonconductive material.

3. The heating device (1) as claimed in claim 1 or 2, **characterised in that** the first element (3) made of a magnetic material and/or the second element (8) made of a magnetic material each form an areal heating element (3, 8, 22).

4. The heating device (1) as claimed in one of the preceding claims, **characterised in that** at least one of the areal heating elements (3, 8, 22) has one or more openings through which a fluid can be made to flow.

5. The heating device (1) as claimed in claim 4, **characterised in that**, through the one or more openings in the respective areal heating element (3, 8, 22), a maximum material quantity of 0% to 50%, preferably of 10% to 40%, in this case preferably of 20% to 30% of the material quantity of starting material of the respective areal heating element (3, 8, 22) is removed.

6. The heating device (1) as claimed in one of the preceding claims, **characterised in that** the element generating the alternating magnetic field is formed by a coil (30) which can be connected to an alternating current source.

7. The heating device (1) as claimed in one of the preceding claims, **characterised in that** the quantity of heat which results in the element (30) generating the alternating magnetic field, and/or the quantity of heat which results in a control unit controlling and/or adjusting the element (30) generating the alternating magnetic field, can be used to heat the fluid.

## Revendications

1. Dispositif de chauffage (1) comprenant un carter (2) comportant un conduit de fluide ayant une entrée de fluide (12, 13) et une sortie de fluide (12, 13), ledit conduit de fluide étant disposé à l'intérieur dudit carter, où il est prévu, dans le carter (2), un élément (30) produisant un champ alternatif magnétique, lequel élément est séparé du conduit de fluide et rendu étanche par au moins une paroi, où il est prévu en outre au moins un élément chauffant plat métallique (3, 8, 22) qui peut être chauffé par le champ alternatif magnétique, où l'élément chauffant plat (3, 8, 22) au moins au nombre de un est disposé dans le conduit de fluide, **caractérisé en ce qu'**au moins l'un des éléments chauffants plats (3, 8) est formé en se composant d'un matériau magnétique, où l'élément (30) produisant le champ alternatif magnétique est entouré essentiellement par un premier élément (3) tourné vers le carter (2) et formé en se composant d'un matériau magnétique, et l'élément (30) produisant le champ alternatif magnétique est entouré essentiellement par un second élément (8) tourné vers le milieu du carter (2) et formé en se composant d'un matériau magnétique, où une unicité ou une pluralité d'éléments chauffants plats (22) est disposée entre le premier élément (3) formé en se composant d'un matériau magnétique, et le second élément (8) formé en se composant d'un matériau magnétique, lesquels éléments chauffants plats peuvent être chauffés par le champ alternatif magnétique.

2. Dispositif de chauffage (1) selon la revendication 1, **caractérisé en ce que** le carter (2) est formé en se composant d'un matériau électriquement non conducteur.

3. Dispositif de chauffage (1) selon la revendication 1 ou 2, **caractérisé en ce que** le premier élément (3) formé en se composant d'un matériau magnétique et / ou le second élément (8) formé en se composant d'un matériau magnétique forme à chaque fois un élément chauffant plat (3, 8, 22).

4. Dispositif de chauffage (1) selon l'une quelconque des revendications précédentes, **caractérisé en ce qu'**au moins l'un des éléments chauffants plats (3, 8, 22) présente une unicité ou une pluralité d'ouvertures qui peuvent être traversées par un fluide.

5. Dispositif de chauffage (1) selon la revendication 4, **caractérisé en ce que** l'unicité ou la pluralité des ouvertures placées dans l'élément chauffant plat respectif (3, 8, 22) a pour effet qu'une quantité de matériau est enlevée, au maximum de 0 % à 50 %, de préférence de 10 % à 40 %, ici de préférence de 20 % à 30 %, par comparaison avec la quantité de matériau initial de l'élément chauffant plat respectif (3, 8, 22).

6. Dispositif de chauffage (1) selon l'une quelconque des revendications précédentes, **caractérisé en ce que** l'élément produisant le champ alternatif magnétique est formé par une bobine (30) qui peut être reliée à une source de courant alternatif.

7. Dispositif de chauffage (1) selon l'une quelconque des revendications précédentes, **caractérisé en ce que** la quantité de chaleur se formant dans l'élément (30) produisant le champ alternatif magnétique et / ou la quantité de chaleur, qui se forme dans une unité de commande qui pilote et / ou régule l'élément (30) produisant le champ alternatif magnétique, est utilisable pour le chauffage du fluide.
